# EUROPÄISCHE PATENTSCHRIFT

(11) **EP 0 084 804 B1**
(45) Veröffentlichungstag und Bekanntmachung des Hinweises auf die Patenterteilung: **07.05.1986**
(21) Anmeldenummer: 83100204.3
(22) Anmeldetag: 12.01.1983
(51) Int. Cl.: A44C 7/00

(54) **Geschliffener Edelstein, insbes. Diamant**
Cut gem, especially a diamond
Pierre précieuse taillée, en particulier diamant

(30) Priorität: 26.01.1982 DE 3202302
(43) Veröffentlichungstag der Anmeldung: 03.08.1983
(73) Patentinhaber: Atelier-Juwel Georg Bunz, D-7544 Dobel bei Pforzheim (DE)
(72) Erfinder: Bunz, George, D-7530 Pforzheim (DE)
(74) Vertreter: Hubbuch, Helmut, Dipl.-Ing

## Beschreibung

Die Erfindung bezieht sich auf einen Edelstein mit plangeschliffenen Facetten, insbes. Diamant.

Die Brillanz eines geschliffenen Edelstein beruht auf der Wahl der angeschliffenen Facetten über und unter der Rondistenebene und der Winkelbildung zueinander, wobei die Rondistenebene Ober- und Unterteil des Edelsteins voneinander trennt. Bei bekannten Steinschliffen bildet die Rondistenebene zwischen den oberen und unteren Steinfacetten eine umlaufende Trennkante, wobei die Steinfassung üblicher Weise an einem Konusteil des Edelsteins vorgesehen ist, während der andere Konusteil abgeschnitten wird und der Rest wiederum als kleinerer Edelstein Verwendung findet, wobei von einer mehr oder weniger octaedrischen Edelsteinkristall-Grundform auszugehen ist.

Es is bekannt Edelsteinen, insbes. Diamanten im Ober- und Unterteil über und unter der Rondistenebene eine Vielzahl von Seitenfacetten anzuschleifen, wobei die obere Spitze, wie vorgeschildert, zur Seite des Beschauers bei gefaßtem Stein als Plateau abgeflacht ist. Einen so geschliffenen Diamanten zeigt beispielsweise das DE-U-7019610 und das US-A-23 40 659. Hierbei ist die Steinkante in der Rondistenebene zur Kantensicherung und als Verzierung abgeschliffen, vorallem um hier beim Fassen des Steins durch Umlegen der Fassungskrampen ein Ausbrechen zu vermeiden. Dieser Kantenbruch hat kaum Einfluß auf die Brillanz des Diamanten.

Desweiteren ist es nach der FR-A-79 05 945 bekannt einen Edelstein für Schmuckzwecke an beiden Steinspitzen durch Zwischenspannen zu halten. Bei dieser Ausführung wurde kein besonderer Wert auf die Brillanz, wie diese besonders bei Diamanten wesentlich ist, gelegt. Hiergegen ist nach der FR-A-323618 bei einem konventionell zu fassenden Stein mit Spitze und Plateau bekannt Außenfacetten in Rhombenform anzuschneiden und diesen beidseits eine Vielzahl von Seitenfacetten auch in Dreiecksform zur Erreichung einer hohen Brillanz bei dieser konventionellen Fassungsform anzuschleifen.

Aufgabe der Erfindung ist es nun ausgehend von einer Steinfassung von Seiten der Steinspitzen eine besondere Brillanzwirkung bei einfachem Schliffbild verbunden mit einer guten Ausnutzung der Edelsteinkristall-Grundform zu erreichen. Hierdurch soll eine hohe Brillanz bei großer Bruchsicherheit und weniger aufwendigen Schleifarbeiten erreicht werden.

Dies wird gemäß der Erfindung bei einem Edelstein mit plangeschliffenen Facetten, insbes. Diamant nach dem Oberbegriff des Anspruchs 1 dadurch erreicht, daß die Außenfacetten Rhombenform besitzen und sich dieselben bei kranzförmiger Anordnung an ihren Ecken stoßen und neben den Außenfacetten auch alle Seitenfacetten vier Eckpunkte haben. Hierbei hat sich überraschend gezeigt, daß bei dieser Art von Steinfassungen bei freiliegendem Kranz von Außenfacetten in Rondistenebene mit weniger und einfach anzuschleifender Außenfacetten mit vier Eckpunkten bei hoher Brillanz auszukommen ist.

Hierdurch wird eine bessere Ausnutzung der Grundform der Edelsteinkristalle als Octaeder bei besonderer Brillanz erreicht, bei geschliffenen Edelsteinen, welche von beiden Steinspitzen her in liegender oder stehender Anordnung am Schmuckkörper, insbes. Fingerring gefaßt sind.

Weitere Einzelheiten des erfindungsgemäß geschliffenen Edelsteins ergeben sich aus der folgenden Beschreibung an Hand von zwei bevorzugten Ausführungsbeispielen und zwar zeigen :
Figur 1 und 2 die Seitenansicht und Draufsicht einer ersten Ausführungsform eines erfindungsgemäß geschliffenen Edelsteins und
Figur 3 und 4 die Seitenansicht und Draufsicht einer zweiten Ausführungsform eines erfindungsgemäß geschliffenen Edelsteins.

Wie aus der Zeichnung beim ersten Ausführungsbeispiel nach Figur 1 und 2 ersichtlich wird, besitzt der geschliffene Edelstein über und unter der Rondistenebene E jeweils acht Seitenfacetten 1 bzw. 2, welche im Konusteil mit Steinspitzen 3 und 4 auslaufen. Am Umfang der Rondistenebene E sind Außenfacetten 5 angeschliffen, welche sich über die theoretischen Schnittpunkte der Kanten der Seitenfacetten 1, 2 mit der Rondistenebene E erstrecken und Rhombenform besitzen, sowie bei kranzförmiger Anordnung sich an ihren Ecken stoßen und welche parallel zur Stein-Längsache A zwischen den Steinspitzen 3 und 4 verlaufen.

Die Seitenfacetten 1 bzw. 2 laufen somit am Umfang der Rondistenebene E in einen Kranz von Außenfacetten 5 ein, welche (5) sich jeweils über Eck stoßen und im Aufriß jeweils rechtwinklig zu den Kanten der oberen und unteren Seitenfacetten 1, 2 liegen, welche ihrerseits in gegenüberliegenden Ecken der Außenfacetten 5 enden. Schließlich weist der umlaufende Kranz von Außenfacetten 5 die Form von Rhomben auf und besitzen hier eine Anzahl von Acht.

Für die oberen bzw. unteren Seitenfacetten sind beim Edelstein-, insbes. Diamantschliff durch vier teilbare Anzahlen, d. h. vier, acht und zwölf üblich.

Beim zweiten Ausführungsbeispiel nach Fig. 3 und 4 sind zusätzlich zu den oberen und unteren Seitenfacetten 1 bzw. 2 im Aufriß eine Sternform ergebende Facetten 6 bzw. 7 angeschliffen, welche in der Rondistenebene E sodann an die oberen bzw. unteren Ecken der Außenfacetten 5 stoßen. Schließlich weisen bei der neuen Schlifform zum Fassen des Steines von der Steinspitze aus neben den Außenfacetten auch alle Seitenfacetten vier Eckpunkte auf.

## Patentansprüche

1. Edelstein mit plangeschliffenen Facetten, insbes. Diamant, welchem im Ober- und Unterteil über und unter der Rondistenebene je vier oder mehr Seitenfacetten angeschliffen sind, die im Unter- und Oberteil jeweils in eine Steinspitze auslaufen, wobei in der Rondistenebene am Umfang Außenfacetten angeschliffen sind und die Fassung von Seiten der Steinspitze aus erfolgt sowie die Flächen der Außenfacetten parallel zur Steinlängsachse verlaufen, dadurch gekennzeichnet, daß die Außenfacetten (1, 5) Rhombenform besitzen und sich dieselben bei kranzförmiger Anordnung an ihren Ecken stoßen und neben den Außenfacetten (5) auch alle Seitenfacetten (1, 2, 6) vier Eckpunkte haben.

2. Geschliffener Edelstein nach Anspruch 1, dadurch gekennzeichnet, daß der in der Rondistenebene umlaufende Kranz von rhombischen Außenfacetten (5) im Aufriß jeweils rechtwinklig zu den Kanten der oberen und unteren Seitenfacetten (1, 2) liegt, welche in gegenüberliegenden Ecken der Außenfacetten enden.

3. Geschliffener Edelstein nach Anspruch 1 oder 2, dadurch gekennzeichnet, daß zusätzlich zu den oberen und unteren Seitenfacetten im Aufriß eine Sternform ergebende Facetten (6) angeschliffen sind.

## Claims

1. A gem having face-ground facets, particularly a diamond, which in each of its crown and base portions respectively disposed over and under the girdle plane is provided with four or more ground side facets, which in the base and crown portions terminate in a point, which diamond is provided at its periphery in the girdle plane with external facets and is adapted to be set from sides of the point of the gem, the surfaces of the external facets extending parallel to the longitudinal axis of the gem, characterized in that the external facets (1, 5) have a rhombic configuration and constitute an annular series in which they adjoin at their corners, and in addition to the external facets (5) all side facets (1, 2, 6) have also four corner points.

2. A ground gem according to claim 1, characterized in that the annular series of rhombic external facets (5) provided in the girdle plane extends in elevation at right angles to these edges of the upper and lower side facets (1, 2) which terminate at mutually opposite corners of the external facets.

3. A ground gem according to claim 1 or 2, characterized in that it is provided in addition to the upper and lower side facets with facets (6) which in elevation have a star-shaped configuration.

## Revendications

1. Pierre précieuse à facettes taillées planes (en particulier diamant) sur laquelle des facettes latérales au nombre de quatre ou plus ont été taillées de chaque côté du plan du rendis à sa partie supérieure et à sa partie inférieure où elles se terminent en pointe, des facettes extérieures étant taillées sur le pourtour dans le plan du rondis et le sertissage des pierres se faisant par leurs pointes alors que les surfaces des facettes extérieures sont parallèles à l'axe longitudinal de la pierre, caractérisée par le fait que les facettes extérieures (1, 5) ont la forme de losanges, qu'elles sont disposées en couronne et se touchent à leurs angles et que non seulement les facettes extérieures (5), mais aussi toutes les facettes latérales (1, 2, 6) ont quatre points d'angle.

2. Pierre précieuse taillée selon la revendication 1, caractérisée par le fait que les facettes extérieures (5) disposées en couronne dans le plan sont à angle droit par rapport aux arêtes des facettes latérales supérieures et inférieures (1, 2) qui viennent se terminer aux angles opposés des facettes extérieures (sur la vue en élévation).

3. Pierre précieuse taillée selon la revendication 1 ou 2, caractérisée par le fait qu'on y a taillé, en plus des facettes latérales supérieures et inférieures d'autres facettes (6) lui donnant la forme d'une étoile, vue en élévation.
